# EUROPÄISCHE PATENTSCHRIFT

(11) **EP 1 264 324 B1**
(45) Veröffentlichungstag und Bekanntmachung des Hinweises auf die Patenterteilung: **09.05.2007**
(21) Anmeldenummer: 01919187.3
(22) Anmeldetag: 12.03.2001
(51) Int. Cl.: H01H 50/04, H01H 50/02

(54) **ELEKTROMAGNETISCHES SCHALTGERÄT, INSBESONDERE SCHÜTZ**
ELECTROMAGNETIC SWITCHING DEVICE, IN PARTICULAR A CONTACTOR
APPAREIL DE COMMUTATION ELECTROMAGNETIQUE, EN PARTICULIER CONTACTEUR ELECTROMAGNETIQUE

(30) Priorität: 17.03.2000 DE 10013353
(43) Veröffentlichungstag der Anmeldung: 11.12.2002
(73) Patentinhaber: SIEMENS AKTIENGESELLSCHAFT, 80333 München (DE)
(72) Erfinder: FABER, Stephan, 92245 Kümmersbruck (DE); BAUER, Johann, 92263 Ebermannsdorf (DE); KOPPMANN, Bardo, 92700 Kaltenbrunn (DE); MEIER, Markus, 92286 Rieden (DE); LÜFTL, Manuela, 92224 Amberg (DE)
(86) Internationale Anmeldenummer: PCT/DE2001/000929
(87) Internationale Veröffentlichungsnummer: WO 2001/069626

(56) Entgegenhaltungen:
- EP-A- 0 122 291
- EP-A- 0 453 918
- WO-A-95/12891
- DE-A- 19 700 521
- US-A- 5 606 299

## Beschreibung

Die Erfindung bezieht sich auf ein elektromagnetisches Schaltgerät, insbesondere ein Schütz, mit einer in ein Schaltgerätgehäuse einführbaren Einschubeinheit, die einen Spulenkörper für eine Spule umfasst, wie sie beispielsweise aus der WO 95/12891 bekannt ist.

Eine solche auch als Spulenbaugruppe bezeichnete Einschubeinheit besteht zumindest aus einem Spulenkörper, der eine oder mehrere Kupfer-Wicklungen trägt und einen Anschlussbereich, über den die Wicklung mit einer externen Spannung versorgt wird. Die Spulenbaugruppe bildet den Antrieb des elektromagnetischen Schaltgeräts.

Eine spezielle Ausführung eines solchen Antriebs ist beispielsweise der sogenannte Sparschaltungsantrieb. Hierbei wird eine relativ hohe Einschalt- bzw. Anzugsenergie, die zum Schalten des Schaltgeräts erforderlich ist, zu einem vorgegebenen Zeitpunkt auf eine deutlich niedrigere Halteenergie zurückgeschaltet. Dies hat den Vorteil, dass die Energieaufnahme des Schaltgerätes im eingeschalteten Zustand verringert und dementsprechend auch die Verlustleistung und damit verbunden die Wärmeabstrahlung reduziert ist.

Eine solche Sparschaltung kann auf rein elektronischem Weg realisiert werden. Hierzu ist die Spule mit nur einer einzigen Wicklung versehen, die mit einer elektronischen Baugruppe verbunden ist, mit deren Hilfe auf rein elektronischem Wege die Sparschaltung dadurch realisiert wird, dass der durch die Wicklung fließende Strom auf einen zum Halten des Ankers erforderlichen Wert verringert wird. Bei einer solchen elektronischen Sparschaltung ist es in vielen Fällen wünschenswert, dass weitere Bedien- und Kontaktierungselemente durch die Gehäusewand nach außen geführt werden können.

Bei einem aus der EP 0 453 918 B1 bekannten Aufsatzgehäuse für ein elektromagnetisches Schaltgerät, z.B. für ein Schütz, durchdringt eine Anformung die Frontseite des Aufsatzgehäuses, in dem ein mit der Schalterstellungsanzeige des Schaltgerätes kuppelbarer Schieber gelagert ist, so dass über diese Anformung die Stellung des Schaltgerätes an der Frontseite ersichtlich und ein mechanisches Einschalten des Schaltgerätes ermöglicht ist.

Der Erfindung liegt nun die Aufgabe zugrunde, ein elektromagnetisches Schaltgerät der eingangs genannten Art mit einer elektronischen Baugruppe anzugeben, das mit möglichst geringem Montageaufwand gefertigt werden kann und bei dem durch die Gehäusewand nach außen geführte Bedien- oder Kontaktelemente fertigungstechnisch einfach realisierbar sind.

Die genannte Aufgabe wird gemäß der Erfindung gelöst mit den Merkmalen des Patentanspruches 1. Ein elektromagnetisches Schaltgerät gemäß der Erfindung, insbesondere ein Schütz, umfasst ein Schaltgerätgehäuse und eine in diese einführbare Einschubeinheit, die einen Spulenkörper für eine Spule sowie eine an einem Gehäusedeckel der Einschubeinheit angeordnete elektronische Baugruppe enthält. Die Baugruppe ist auf einer Leiterplatte angeordnet, die in einer wannenförmigen Vertiefung des Gehäusedeckels gelagert ist, und die auf ihrer dem Gehäusedeckel zugewandten Flachseite mit zumindest einem Kontakt- oder Bedienelement bestückt ist, das in eine an der Vorderseite des Gehäusedeckels angeordnete Ausnehmung hineinragt.

Da die Kontakt- oder Bedienelemente unmittelbar an der auch die elektronische Baugruppe aufnehmenden Leiterplatte angeordnet sind, ist die Anzahl der Montageschritte bei der Herstellung des Schaltgerätes und damit der Fertigungsaufwand verringert.

In einer bevorzugten Ausgestaltung der Erfindung umfasst die elektronische Baugruppe eine Sparschaltung.

Insbesondere ist die Leiterplatte beidseitig bestückt, so dass nur ein geringer Abstand zwischen Leiterplatte und Deckel erforderlich ist und die Kontakt- oder Bedienelemente durch die Ausnehmung leicht zugänglich sind.

In einer weiteren vorteilhaften Ausgestaltung der Erfindung ist die Ausnehmung auf der Innenseite von einem Dichtelement umgeben, auf dem die Leiterplatte aufliegt und so die Vertiefung gegen die Ausnehmung abdichtet.

Dies ist insbesondere dann von Vorteil, wenn die Leiterplatte zu ihrer mechanischen Fixierung sowie zum Schutz der auf ihr angeordneten elektronischen Bauelemente in eine Vergussmasse eingebettet ist, da auf diese Weise besonders einfach und ohne weitere fertigungstechnische Maßnahmen ein Eindringen der Vergussmasse in die Ausnehmung verhindert ist.

In einer weiteren bevorzugten Ausgestaltung der Erfindung ist der Spulenkörper an einer seiner Stirnseiten mit zumindest einem Verbindungsarm versehen, mit dem er am Gehäusedeckel gelagert ist, wobei insbesondere die andere Stirnseite zumindest einen Rasthaken aufweist, der in einer korrespondierende Ausnehmung am Gehäusedeckel verrastet. Dadurch wird eine stabile Lagerung des Spulenkörpers am Gehäusedeckel sichergestellt.

Zur weiteren Erläuterung der Erfindung wird auf die Ausführungsbeispiele der Zeichnung verwiesen. Es zeigen:
- FIG 1: ein elektronisches Schaltgerät gemäß der Erfindung in einer schematischen Ansicht auf die Außenkontur,
- FIG 2: den mit der Leiterplatte versehenen Spulenkörper in einer perspektivischen Darstellung,
- FIG 3: zur Aufnahme des Spulenkörpers und der Leiterplatte vorgesehene Gehäuseteil in einer perspektivischen Ansicht auf die Innenseite,
- FIG 4: die Einschubeinheit in einem Montagezustand, in dem der Spulenkörper in das Gehäuseteil eingeschoben ist sowie
- FIG 5: eine weitere vorteilhafte Ausgestaltung der Einschubeinheit jeweils in perspektivischer Darstellung.

Gemäß FIG 1 umfasst ein elektromagnetisches Schaltgerät, im Beispiel ein Schütz, ein Schaltgerätgehäuse 2, in das eine Einschubeinheit 4 (Spulenbaugruppe) eingeführt ist. Die Einschubeinheit 4 ist an ihrer Vorderseite mit einem Anschlussbereich 6 versehen, in dem die Anschlusskontaktelemente für die Spulenwicklung einer Spule für die Einschubeinheit 4 angeordnet sind. In der FIG ist außerdem noch gestrichelt eingezeichnet ein Anschlussbereich 8 für die Schaltkontakte des elektromagnetischen Schaltgeräts.

Der Gehäusedeckel 40 der Einschubeinheit 4 ist außerdem an seiner Vorderseite mit einer Ausnehmung 9 versehen, durch die weitere Kontakt- oder Bedienelemente zugänglich sind, die eine externe Ansteuerung einer in der Anschubeinheit 4 angeordneten elektronischen Baugruppe ermöglichen.

Gemäß FIG 2 ist eine Stirnseite 10 eines Spulenkörpers 12 mit zwei Verbindungsarmen 14 versehen, die die Schenkel eines U bilden, dessen Basis durch eine Längskante 16 des Stirnrahmens 18 des Spulenkörpers 12 gebildet wird. Zumindest einer der Verbindungsarme 14 ist mit einem seitlichen Schlitz 20 zum Führen der Enden der in der FIG nicht dargestellten Spulenwicklung versehen.

An den freien Enden der Verbindungsarme 14 ist eine Leiterplatte 22 angeordnet, die Träger der für eine elektronische Sparschaltung erforderlichen elektronischen Bauelemente 24 ist.

Die Leiterplatte 22 ist mit in der FIG nicht sichtbaren Kontaktstiften versehen, an die die Enden der Spulenwicklung angelötet werden.

Die Leiterplatte 22 ist beidseitig bestückt, wobei die zur Realisierung einer elektronischen Sparschaltung erforderlichen Bauelemente 24 auf der dem Spulenkörper 12 zugewandten Flachseite angeordnet sind. Auf der gegenüberliegenden, d.h. auf der dem Gehäusedeckel 40 zugewandten Flachseite ist die Leiterplatte 22 mit Kontakt- oder Bedienelementen 26,28 bestückt. Bei dem Kontaktelement 26 handelt es sich beispielsweise um einen Steckerkontakt, mit dem ein Steuersignal in die elektronische Baugruppe eingespeist werden kann. Das Kontakt- oder Bedienelement 28 ist im Ausführungsbeispiel ein Codierstecker.

Gemäß FIG 3 umfasst der Gehäusedeckel 40 der Einschubeinheit 4 einen Lagerarm 42, der eine Nut 44 zur Aufnahme des Verbindungsarms 14 des Spulenkörpers 12 (FIG 2) aufweist. Der Gehäusedeckel 40 ist mit Seitenwänden 46 derart versehen, dass eine wannenförmige Vertiefung 48 gebildet wird, die zur Aufnahme der Leiterplatte 22 (FIG 2) dient. An die dem Lagerarm 42 gegenüberliegende Seitenwand 46 ist eine Führungsnut 50 angeformt, die ebenfalls zur Lagerung des Spulenkörpers dient.

Der Boden der wannenförmigen Vertiefung 48 ist mit einer Ausnehmung 52 versehen, die auf der Innenseite, d.h. auf dem Boden der Vertiefung 48 von einem rechteckigen, rahmenförmigen Dichtelement 54 umgeben ist.

Durch diese Ausnehmung 52 ragt nun das Kontaktelement 26, wenn die Leiterplatte 22 in der Vertiefung mit ihren Flachseiten parallel zum Boden der wannenförmigen Vertiefung 48 angeordnet ist. FIG 4 zeigt hierbei einen vormontierten Zustand der Einschubeinheit 4, bei dem der Spulenkörper 10 in das Gehäuseteil 40 eingeschoben ist. Das Bedienelement 28 (Codierschalter) ist dabei zum Schutz vor ungewollter Betätigung innerhalb der Ausnehmung 52 vertieft angeordnet.

Im fertig montierten Zustand ist die Leiterplatte formschlüssig an das Dichtelement 54 (FIG. 3) angedrückt, so dass der Innenraum der Vertiefung 48 (FIG. 3) abgedichtet ist. Die Vertiefung 48 kann dann bei eingesetzter Leiterplatte 22 (FIG 2) mit einer Vergussmasse ausgefüllt werden, ohne dass es hierzu weiterer fertigungstechnischer Maßnahmen bedarf, die ein Abfließen der Vergussmasse durch die Ausnehmung 52 verhindern.

In der alternativen Ausgestaltung der Erfindung gemäß FIG. 5 ist an der den Verbindungsarmen 14 gegenüberliegenden Stirnseite 82 des Spulenkörpers 12 in den dem Gehäusedeckel 40 zugewandten Eckbereichen jeweils ein Rasthaken 84 angeordnet, der jeweils in eine Ausnehmung 86 eingreift, die am freien Ende eines am Gehäusedeckel 40 angeformten Haltearmes 88 angeordnet ist und eine Rastverbindung herstellt. Durch diese konstruktive Ausgestaltung wird eine stabile Lagerung des Spulenkörpers 12 bewirkt, die insbesondere bei großen Bauformen von Vorteil ist.

## Patentansprüche

1. Elektromagnetisches Schaltgerät, insbesondere Schütz, mit einem Schaltgerätgehäuse (2) und einer in dieses einführbaren Einschubeinheit (4), die einen Spulenkörper (12) für eine Spule umfasst, **dadurch gekennzeichnet dass** die Einschubeinheit (4) eine an einem Gehäusedeckel (40) der Einschubeinheit (4) angeordnete elektronische Baugruppe umfasst, die auf einer in einer wannenförmigen Vertiefung (48) des Gehäusedeckel (40) gelagerten Leiterplatte (22) angeordnet ist, wobei die Leiterplatte (22) auf ihrer dem Gehäusedeckel (40) zugewandten Flachseite (22a) mit zumindest einem Kontakt- oder Bedienelement (26,28) bestückt ist, das in eine an der Vorderseite des Gehäusedeckels (40) angeordnete Ausnehmung (9) hineinragt.

2. Elektromagnetisches Schaltgerät nach Anspruch 1, bei dem die Leiterplatte (22) beidseitig bestückt ist.

3. Elektromagnetisches Schaltgerät nach Anspruch 1 oder 2, bei dem die elektronische Baugruppe eine Sparschaltung umfasst.

4. Elektromagnetisches Schaltgerät nach Anspruch 1, 2 oder 3, bei dem die Ausnehmung (9) auf der Innenseite von einem Dichtelement (54) umgeben ist, auf dem die Leiterplatte (22) aufliegt und die Vertiefung (48) gegen die Ausnehmung (9) abdichtet.

5. Elektromagnetisches Schaltgerät nach einem der vorhergehenden Ansprüche, bei dem die Leiterplatte (22) in der Vertiefung (48) in eine Vergussmasse eingebettet ist.

6. Elektromagnetisches Schaltgerät nach einem der vorhergehenden Ansprüche, bei dem der Spulenkörper (12) an einer seiner Stirnseiten (10) mit zumindest einem Verbindungsarm (14) versehen ist, mit dem er am Gehäusedeckel (40) gelagert ist.

7. Elektromagnetisches Schaltgerät nach Anspruch 6, bei dem die andere Stirnseite (82) zumindest einen Rasthaken (84) aufweist, der in einer korrespondierenden Ausnehmung (86) am Gehäusedeckel (40) verrastet.

8. Elektromagnetisches Schaltgerät nach Anspruch 7, bei dem die Ausnehmung (86) in einem am Gehäusedeckel (40) angeformten Haltearm (88) angeordnet ist.

## Claims

1. Electromagnetic switching device, in particular electrical relay, having a switching device housing (2) and a plug-in unit (4) which can be inserted therein, said plug-in unit (4) comprising a coil shell (12) for a coil, **characterised in that** the plug-in unit (4) comprises an electronic assembly arranged on a housing cover (40) of the plug-in unit (4), said electronic assembly being arranged on a printed circuit board (22) mounted in a trough-shaped indentation (48) of the housing cover (40), with the printed circuit board (22) being equipped with at least one contact or control element (26, 28) on its flat side (22a) facing the housing cover (40), said contact or control element (26, 28) extending into a recess (9) arranged on the front side of the housing cover (40).

2. Electromagnetic switching device according to claim 1, in which the printed circuit board (22) is populated on both sides.

3. Electromagnetic switching device according to claim 1 or 2, in which the electronic assembly has an economizing circuit.

4. Electromagnetic switching device according to claim 1, 2 or 3, in which the interior of the recess (9) is surrounded by a sealing element (54), on which the printed circuit board (22) lies and which seals the indentation (48) against the recess (9).

5. Electromagnetic switching device according to one of the preceding claims, in which the printed circuit board (22) is embedded in the indentation (48) in a sealing compound.

6. Electromagnetic switching device according to one of the preceding claims, in which the coil shell (12) is provided with at least one connecting arm (14) on one of its front sides (10), with which connecting arm (14) it is mounted on the housing cover (40).

7. Electromagnetic switching device according to claim 6, with which the other front side (82) comprises at least one snap-fit (84), which snap-fits into a corresponding recess (86) on the housing cover (40).

8. Electromagnetic switching device according to claim 7, with which the recess (86) is arranged in a retaining arm (88) moulded to the housing cover (40).

## Revendications

1. Appareil de commutation électromagnétique, en particulier contacteur, comprenant un boîtier d'appareil de commutation (2) et une unité embrochable (4) qui peut y être introduite et qui comprend un corps de bobine (12) pour une bobine, **caractérisé en ce que** l'unité embrochable (4) comprend un module électronique, qui est disposé sur un couvercle du boîtier (40) de l'unité embrochable (4)et qui est disposé sur une carte à circuit imprimé (22) montée dans un creux (48) en forme de cuvette du couvercle du boîtier (40), la carte à circuit imprimé (22) étant pourvue sur sa face plate (22a) tournée vers le couvercle de boîtier (40) d'au moins un élément de commande ou de contact (26, 28) qui pénètre dans une ouverture (9) ménagée dans la face avant du couvercle de boîtier (40).

2. Appareil de commutation électromagnétique selon la revendication 1, dans lequel la carte à circuit imprimé (22) est pourvue de composants sur ses deux faces.

3. Appareil de commutation électromagnétique selon la revendication 1 ou 2, dans lequel le module électronique comprend un circuit économiseur.

4. Appareil de commutation électromagnétique selon la revendication 1, 2 ou 3, dans lequel l'ouverture (9) est entourée, sur la face intérieure, d'un élément d'étanchéité (54) sur lequel la carte à circuit imprimé (22) est appliquée et qui isole hermétiquement le creux (48) de l'ouverture (9).

5. Appareil de commutation électromagnétique selon l'une quelconque des revendications précédentes, dans lequel la carte à circuit imprimé (22) dans le creux (48) est noyée dans une composition de scellement.

6. Appareil de commutation électromagnétique selon l'une quelconque des revendications précédentes, dans lequel le corps de bobine (12) est pourvu sur l'une de ses faces frontales (10) d'au moins un bras de liaison (14), par lequel il est monté sur le couvercle de boîtier (40).

7. Appareil de commutation électromagnétique selon la revendication 6, dans lequel l'autre face frontale (82) présente au moins un crochet d'encliquetage (84), qui s'encliquète dans une ouverture (86) correspondante du couvercle de boîtier (40).

8. Appareil de commutation électromagnétique selon la revendication 7, dans lequel l'ouverture (86) est disposée dans un bras de support (88) formé sur le couvercle de boîtier (40).
